# EUROPÄISCHE PATENTSCHRIFT

(11) **EP 3 488 148 B1**
(45) Veröffentlichungstag und Bekanntmachung des Hinweises auf die Patenterteilung: **17.02.2021**
(21) Anmeldenummer: 17735476.8
(22) Anmeldetag: 30.06.2017
(51) Int. Cl.: F23N 1/00, F23D 14/36, F23D 14/62

(54) **GAS-LUFT-MISCHVORRICHTUNG**
GAS-AIR MIX DEVICE
DISPOSITIF DE MÉLANGE POUR GAZ-AIR

(30) Priorität: 22.07.2016 DE 102016113588
(43) Veröffentlichungstag der Anmeldung: 29.05.2019
(73) Patentinhaber: EBM-PAPST Landshut GmbH, 84030 Landshut (DE)
(72) Erfinder: SCHMIDT, Tobias, 84030 Ergolding (DE); KEBER, Roland, 84109 Wörth an der Isar (DE)
(74) Vertreter: Staeger & Sperling Partnerschaftsgesellschaft mbB
(86) Internationale Anmeldenummer: PCT/EP2017/066351
(87) Internationale Veröffentlichungsnummer: WO 2018/015130

(56) Entgegenhaltungen:
- EP-A2- 0 846 916
- EP-A2- 0 846 916
- WO-A1-02/29319
- WO-A1-02/29319
- DE-A1-102009 024 269
- DE-A1-102011 014 117
- JP-A- 2015 230 113

## Beschreibung

Die Erfindung betrifft eine Gas-Luft-Mischvorrichtung mit einem als Venturidüse ausgebildeten Strömungsleitungskörper, der einen Luftströmungseinlass, einen Gas-Luft-Gemischauslass sowie eine zwischen dem Luftströmungseinlass und dem Gas-Luft-Gemischauslass im Bereich einer Venturiquerschnittsverengung vorgesehene Brenngaszufuhröffnung aufweist. Derartige Gas-Luft-Mischvorrichtungen werden in Verbindung mit Vormischgebläsen verwendet, um Heizgeräten eine leistungsgerechte Gas-Luft-Gemischmenge zu liefern und während des Betriebs, die Brennerleistung stufenlos an die tatsächlich benötigte Wärmeleistung anpassen zu können. Diese Modulation soll über einen möglichst großen Bereich realisiert werden. Hierzu ist bei der Gaszumischung zur Luft-Hauptströmung durch die Gas-Luft-Mischvorrichtung eine Strömungsoptimierung notwendig, um die Druckverluste so gering wie möglich zu halten. Der Systemdruckverlust in dem als Venturidüse ausgebildeten Strömungsleitungskörper der Gas-Luft-Mischvorrichtung bei gleichem Venturidruck ist durch eine Reduzierung der Strömungsverluste bei der Zumischung von Brenngas erreichbar.

Aus dem Stand der Technik ist bekannt, dass durch den als Venturidüse ausgebildeten Strömungsleitungskörper die Hauptluftströmung geführt und zumeist über ein Gebläse angesaugt wird. Die Gaszuführung erfolgt am engsten Querschnitt und von außen durch die Wand des Strömungsleitungskörpers, d.h. an der Stelle des höchsten Unterdrucks der Venturidüse. Derartige Gaszuführungen sind beispielsweise aus der EP 2 863 125 A1 bekannt, wobei sich die dort beschriebene Anwendung an andere technische Probleme richtet als die vorliegende Offenbarung. Weiterer Stand der Technik im vorliegenden technischen Gebiet ist offenbart in den Dokumenten DE 10 2009 024269 A1, WO 02/9319 A1 und EP 0 846 916 A2.

Der Erfindung liegt die Aufgabe zugrunde, eine Gas-Luft-Mischvorrichtung bereit zu stellen, die eine hohe Effizienz und einen breiten Modulationsbereich durch geringen Druckverlust bei gleichzeitig hohem Venturidruck gewährleistet. Dieser muss so hoch sein, dass ein angeschlossenes Gasventil auch bei niedrigem Modulationsgrad noch zuverlässig arbeiten kann.

Diese Aufgabe wird durch die Merkmalskombination gemäß Patentanspruch 1 gelöst.

Erfindungsgemäß wird eine Gas-Luft-Mischvorrichtung vorgeschlagen mit einem als Venturidüse ausgebildeten Strömungsleitungskörper, der einen Luftströmungseinlass, einen Gas-Luft-Gemischauslass sowie eine zwischen dem Luftströmungseinlass und dem Gas-Luft-Gemischauslass im Bereich einer Venturiquerschnittsverengung vorgesehene Brenngaszufuhröffnung aufweist. Die Brenngaszufuhröffnung wird durch mindestens sechs einzelne über den Umfang des Strömungsleitungskörpers verteilte, voneinander beabstandete und den Strömungsleitungskörper durchdringende Gastaschen ausgebildet. Die Gastaschen weisen dabei ausgehend von einer inneren Umfangsfläche des Strömungsleitungskörpers jeweils einen ersten sich radial nach außen erstreckenden Abschnitt auf, in dem sich die Innenwandflächen der Gastaschen über eine vorbestimmte Länge t in einem Winkel von ±10° gegenüber einem Radius des Strömungsleitungskörpers nach radial außen erstrecken. Dadurch ergibt sich eine hohe Durmischung von Gas und Luft.

In vorteilhaften Ausführungsformen ist die Anzahl der Gastaschen 6 bis 20, weiter bevorzugt 8 bis 20. Je größer die Anzahl der Gastaschen ist, desto besser ist die Vermischung zwischen der Hauptströmung an Luft durch den Strömungsleitungskörper und von außen über die Gastaschen zugeführtem Brenngas. Auch die Effizienz der Venturidüse erhöht sich. Durch die vergrößerte Anzahl an Gastaschen kann jede einzelne Gastasche kleiner dimensioniert werden, ohne dass der Gesamtquerschnitt verringert wird. Hierdurch vergrößert sich absolut gesehen die Gesamtfläche der zwischen den einzelnen Gastaschen liegenden Innenwandfläche des Strömungsleitungskörpers, an der die Luft unbeeinflusst und dadurch mit besser anliegender Strömung entlangströmt.

Ferner ist eine Ausführung strömungstechnisch günstig, bei der die Gastaschen in Umfangsrichtung gleichmäßig verteilt angeordnet sind. Auch ist fertigungstechnisch eine einteilige Ausbildung der gesamten Gas-Luft-Mischvorrichtung vorteilhaft.

Neben der vergrößerten Anzahl an Gastaschen wird der erfindungsgemäß vorteilhafte Effekt durch die strömungstechnisch optimierte Geometrie der Gastaschen erzielt, wonach die Gastaschen ausgehend von der inneren Umfangsfläche des Strömungsleitungskörpers zunächst den sich radial nach außen erstreckenden ersten Abschnitt aufweisen, in dem sich die Innenwandflächen der Gastaschen in einem Winkel von ±10° gegenüber einem Radius des Strömungsleitungskörpers, das heißt nahe der Normalen zur inneren Umfangsfläche des Strömungsleitungskörpers nach radial außen erstrecken. In einer vorteilhaften Ausführung wird dieser Winkel auf 0° festgelegt, so dass sich die Innenwandflächen der Gastaschen normal zur inneren Umfangsfläche des Strömungsleitungskörpers und parallel zum Radius eines zylindrischen Strömungsleitungskörpers nach radial außen erstrecken. Der Flächenbedarf jeder Gastasche in Umfangsrichtung an der inneren Umfangsfläche des Strömungsleitungskörpers wird somit minimiert und im Gegenzug die von den Gastaschen unbeeinflusste Strömungsfläche vergrößert. In diesem Bereich zwischen den Gastaschen liegt die Strömung an, so dass der Druckverlust bei gleichem Volumenstrom geringer und der Vermischungsgrad zwischen über die Gastaschen zugeführtem Brenngas und dem Luftstrom durch die Venturidüse vergrößert ist.

Die vorbestimmte Länge t der Innenwandflächen im ersten sich radial nach außen erstreckenden Abschnitt der Gastaschen beträgt mindestens 0,2 mm und maximal 10% des minimalen Strömungsdurchmessers Dv der Venturiquerschnittsverengung des Strömungsleitungskörpers. Es gilt mithin 0,2 mm ≤ t ≤ 0,1 Dv. Der minimale Strömungsdurchmessers Dv der Venturiquerschnittsverengung wird in der Fachsprache auch als "Venturidurchmesser" bezeichnet.

In einer erfindungsgemäßen Ausführung weisen die Gastaschen einen sich an den ersten sich radial nach außen erstreckenden Abschnitt radial anschließenden zweiten Abschnitt auf, der den Strömungsleitungskörper in radialer Richtung zur Bildung der Brenngaszufuhröffnung bis zu seiner Außenseite vollständig durchdringt, wobei der zweite Abschnitt, in einem Radialschnitt an der Venturiquerschnittsverengung des Strömungsleitungskörpers gesehen, als konvexe Kontur und insbesondere als Kreisabschnitt mit einem Radius R ausgebildet ist.

In einer Weiterbildung ist vorgesehen, dass der Kreisabschnitt des zweiten Abschnitts tangential in den ersten sich radial von der inneren Umfangsfläche nach außen erstreckenden Abschnitt übergeht. Alternativ weisen der erste und zweite Abschnitt, im Radialschnitt gesehen, an ihrem Übergang einen Sprung im Verlauf auf.

Der Radius R des Kreisabschnitts weist in einer vorteilhaften Lösung eine Größe auf, die 0,02 bis 0,3 des minimalen Strömungsdurchmessers Dv der Venturiquerschnittsverengung des Strömungsleitungskörpers entspricht.

Ferner ist eine Ausführung vorteilhaft, bei der die Gastaschen eine Gesamtöffnungsfläche aufweisen, die 5 - 25% des minimalen Strömungsquerschnitts der Venturiquerschnittsverengung des Strömungsleitungskörpers entspricht. Die Gesamtöffnungsfläche im genannten Bereich vermeidet eine strömungstechnisch nachteilige Drosselstelle durch die Gastaschen.

Bei der Venturidüse weist der Strömungsleitungskörper einen in Richtung des Gas-Luft-Gemischauslasses weisenden Erweiterungsabschnitt mit sich gegenüber der Venturiquerschnittsverengung vergrößerndem Strömungsquerschnitt auf. Die Gastaschen erstrecken sich in einer vorteilhaften Ausführungsvariante in axialer Längsrichtung, d.h. der Hauptströmungsrichtung des Strömungsleitungskörpers über 20 - 80%, weiter bevorzugt 20 - 40% der axialen Länge des Erweiterungsabschnitts. Entlang dieser Erstreckung vergrößert sich die Eindringtiefe der Gastaschen in die Wandung des Strömungsleitungskörpers stetig, bis sie im Bereich des minimalen Strömungsdurchmessers Dv der Venturiquerschnittsverengung die Wandung vollständig durchdringen und jeweils eine Öffnung für den Gaseintritt bilden.

Zudem ist in einer Ausführungsvariante vorgesehen, dass eine axiale Länge h der einzelnen Gastaschen im Bereich des minimalen Strömungsdurchmessers Dv gegenüber diesem minimalen Strömungsdurchmessers Dv so ausgelegt ist, dass gilt 0 ≤ h/Dv ≤ 0,3. Die Wandung des Strömungsleitungskörpers weist im Bereich des minimalen Strömungsquerschnitts der Venturiquerschnittsverengung in einer günstigen Ausführung eine Wandstärke von 0,2 - 2 mm auf.

Alle vorstehend beschriebenen Merkmale sind beliebig kombinierbar, soweit dies technisch möglich und nicht widersprüchlich ist. Andere vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren näher dargestellt. Es zeigen:
- Fig. 1: eine perspektivische Ansicht einer Gas-Luft-Mischvorrichtung;
- Fig. 2: eine Längsschnittansicht der Gas-Luft-Mischvorrichtung aus Fig. 1;
- Fig. 3: eine Querschnittansicht der Gas-Luft-Mischvorrichtung aus Fig. 1;
- Fig. 4: eine perspektivische Detailansicht der Gas-Luft-Mischvorrichtung aus Fig. 1;
- Fig. 5a: eine Detailansicht X aus Fig. 3;
- Fig. 5b: eine alternative Ausführungsvariante der Gas-Luft-Mischvorrichtung;
- Fig. 6: einen Längsschnittansicht einer alternativen Gas-Luft-Mischvorrichtung mit 16 Gastaschen.

Die Figuren sind beispielhaft schematisch, wobei gleiche Bezugszeichen stets gleiche Teile benennen.

In den Figuren 1 bis 5a ist ein erstes Ausführungsbeispiel einer Gas-Luft-Mischvorrichtung 1 in verschiedenen Ansichten sowie Detailansichten dargestellt. Die Gas-Luft-Mischvorrichtung 1 ist als Venturidüse mit einem einteiligen Strömungsleitungskörper 2 ausgebildet, der einen sich bezüglich des Querschnitts verjüngenden Einlaufabschnitt 21, eine Venturiquerschnittsverengung 20 mit geringstem Strömungsquerschnitt und einen Erweiterungsabschnitt 11 aufweist.

Der Einlaufabschnitt 21 bildet den Luftströmungseinlass 3, der Erweiterungabschnitt 11 den Gas-Luft-Gemischauslass 4. In axialer Längsrichtung, d.h. Strömungsrichtung gesehen liegt zwischen dem Luftströmungseinlass 3 und dem Gas-Luft-Gemischauslass 4 bei der Venturiquerschnittsverengung 20 die durch in Umfangsrichtung gleichmäßig verteilte und voneinander beabstandete acht Gastaschen 5 gebildete Brenngaszufuhröffnung. Der Brenngaseintritt in die Luftströmung innerhalb des Strömungsleitungskörpers 2 erfolgt ausschließlich an der Venturiquerschnittsverengung 20, auch wenn sich die Gastaschen 5 in der axialen Längsrichtung des Strömungsleitungskörpers 2 über 60% der axialen Länge des Erweiterungsabschnitts 11 an der inneren Umfangsfläche 6 erstrecken, ohne die Wandung des Strömungsleitungskörpers 2 zu durchdringen.

Bezugnehmend auf die Figuren 3 und 5a sind die Gastaschen 5 detaillierter dargestellt. Jede der acht Gastaschen 5 weist ausgehend von der inneren Umfangsfläche 6 des Strömungsleitungskörpers 2 einen sich radial nach außen erstreckenden Abschnitt 7 (erster Abschnitt) auf, in dem sich die Innenwandflächen 8 der Gastaschen 5 über die Länge t parallel zum Radius und normal im rechten Winkel gegenüber zur inneren Umfangsfläche 6 des Strömungsleitungskörpers 2 geradlinig nach radial außen erstrecken. An diesen Abschnitt 7 schließt sich unmittelbar der Abschnitt 9 (zweiter Abschnitt) an, der den Strömungsleitungskörper 2 an der Venturiquerschnittsverengung 20 in radialer Richtung vollständig durchdringt, um die Brenngaszufuhröffnung zu bilden. Der zweite Abschnitt 9 ist im Querschnitt gesehen als Kreisabschnitt 10 mit einem Radius R ausgebildet, der eine Größe aufweist, die 0,16 des minimalen Strömungsdurchmessers Dv der Venturiquerschnittsverengung 20 des Strömungsleitungskörpers 2 entspricht. In der gezeigten Ausführung bilden die Abschnitte 7 und 9 an ihrem Übergang 28 einen Sprung, so dass der Abschnitt 9 nicht tangential in den Abschnitt 7 übergeht. Zwischen den einzelnen Gastaschen 5 bildet die innere Umfangsfläche 6 Strömungsanlageflächen 17, die aufgrund der geometrischen Ausbildung des ersten Abschnitts 7 der Gastaschen 5 größer sind, als wenn der Kreisbogen des Kreisabschnitts 10 Abschnitts 9 unverändert bis zur Umfangsfläche 6 fortgesetzt würde. Die Länge t der Innenwandflächen 8 in radialer Richtung im sich radial nach außen erstreckenden Abschnitt 7 der Gastaschen 5 beträgt in der gemäß Fig. 3 gezeigten Ausführung 5% des minimalen Strömungsdurchmessers Dv der Venturiquerschnittsverengung 20.

In Fig. 5b ist eine Detailansicht einer alternativen Ausführungsform des Strömungsleitkörpers 2 dargestellt, wobei alle Merkmale des Ausführungsbeispiels aus den Figuren 1 bis 5a bis auf nachstehende beschriebene identisch sind. An der inneren Umfangsfläche 6 des Strömungsleitungskörpers 2 sind in Umfangsrichtung gleichmäßig verteilt und voneinander beabstandet sechzehn Gastaschen 5 gebildet, welche die die Brenngaszufuhröffnung bereitstellen. Die Größe jeder einzelnen Gastasche 5 in Umfangsrichtung ist entsprechend geringer als in der ersten Ausführung. Jede der sechzehn Gastaschen 5 weist ausgehend von der inneren Umfangsfläche 6 des Strömungsleitungskörpers 2 einen sich radial nach außen erstreckenden Abschnitt 7 auf, in dem sich die Innenwandflächen 8 der Gastaschen 5 über die Länge t im Winkel α von +5° gegenüber dem Radius r des Strömungsleitungskörpers 2 nach radial außen erstrecken. Der Kreisabschnitt 10 des radial äußeren konvexen Abschnitts 9 geht tangential in den sich radial von der inneren Umfangsfläche 6 unmittelbar nach außen erstreckenden Abschnitt 7 über. Die Summe der zwischen den Gastaschen 5 an der inneren Umfangsfläche 6 bereitgestellten Strömungsanlageflächen 17 ist bildet eine vergrößerte Gesamtfläche, in der die Strömung im Wesentlichen unbeeinflusst und der Druckverlust gering ist. Der in den Fig. 5a und 5b durch Pfeile angedeutete Brenngaseintritt erfolgt in die an den Strömungsanlageflächen 17 anliegende Luftströmung, so dass ein hoher Vermischungsgrad erreicht wird. Die Länge t der Innenwandflächen 8 in radialer Richtung im sich radial nach außen erstreckenden Abschnitt 7 der Gastaschen 5 beträgt in der gemäß Fig. 5b gezeigten Ausführung 8% des minimalen Strömungsdurchmessers Dv der Venturiquerschnittsverengung 20.

In Fig. 6 ist ein Längsschnittansicht einer alternativen Gas-Luft-Mischvorrichtung mit 16 Gastaschen 5 gezeigt, wobei die vorstehend offenbarten Merkmale unmittelbar Anwendung auf diese Ausführung finden. Zudem ist die axiale Länge h der einzelnen Gastaschen 5 sowie die Wanddicke s im minimalen Strömungsdurchmessers Dv der Venturiquerschnittsverengung 20 gekennzeichnet, die entsprechend Anwendung auf die Ausführung gemäß Fig. 2 findet.

## Patentansprüche

1. Gas-Luft-Mischvorrichtung mit einem als Venturidüse ausgebildeten Strömungsleitungskörper (2), der einen Luftströmungseinlass (3), einen Gas-Luft-Gemischauslass (4) sowie eine zwischen dem Luftströmungseinlass (3) und dem Gas-Luft-Gemischauslass (4) im Bereich einer Venturiquerschnittsverengung (20) vorgesehene Brenngaszufuhröffnung aufweist, wobei die Brenngaszufuhröffnung durch mindestens sechs einzelne über den Umfang des Strömungsleitungskörpers (2) verteilte, voneinander beabstandete und den Strömungsleitungskörper (2) durchdringende Gastaschen (5) ausgebildet ist, und die Gastaschen (5) ausgehend von einer inneren Umfangsfläche (6) des Strömungsleitungskörpers (2) jeweils einen ersten sich radial nach außen erstreckenden Abschnitt (7) aufweisen, in dem sich Innenwandflächen (8) der Gastaschen (5) über eine vorbestimmte Länge (t) in einem Winkel von ±10° gegenüber einem Radius des Strömungsleitungskörpers (2) nach radial außen erstrecken, wobei die Gastaschen (5) einen sich an den ersten sich radial nach außen erstreckenden Abschnitt (7) radial anschließenden zweiten Abschnitt (9) aufweisen, der den Strömungsleitungskörper (2) in radialer Richtung bis auf seine Außenseite durchdringt, wobei der zweite Abschnitt (9) in einem Radialschnitt an der Venturiquerschnittsverengung (20) des Strömungsleitungskörpers (2) gesehen als Kreisabschnitt (10) mit einem Radius R ausgebildet ist.

2. Gas-Luft-Mischvorrichtung nach Anspruch 1, **dadurch gekennzeichnet, dass** sich die Innenwandflächen (8) im ersten sich radial nach außen erstreckenden Abschnitt (7) der Gastaschen (5) ausgehend von der inneren Umfangsfläche (6) des Strömungsleitungskörpers (2) über die vorbestimmte Länge (t) parallel zum Radius des Strömungsieitungskörpers (2) nach radial außen erstrecken.

3. Gas-Luft-Mischvorrichtung nach Anspruch 1 oder 2, **dadurch gekennzeichnet, dass** die vorbestimmte Länge (t) der Innenwandflächen (8) im ersten sich radial nach außen erstreckenden Abschnitt (7) der Gastaschen (5) mindestens 0,2 mm und maximal 10% eines minimalen Strömungsdurchmessers (Dv) der Venturiquerschnittsverengung (20) des Strömungsleitungskörpers (2) ist, dass gilt 0,2mm ≤ t ≤ 0,1 Dv.

4. Gas-Luft-Mischvorrichtung nach Anspruch 1, **dadurch gekennzeichnet, dass** der Radius R des Kreisabschnitts (10) eine Größe aufweist, die 0,02 bis 0,3 des minimalen Strömungsdurchmessers der Venturiquerschnittsverengung (20) des Strömungsleitungskörpers (2) entspricht.

5. Gas-Luft-Mischvorrichtung nach Anspruch 1 oder 4, **dadurch gekennzeichnet, dass** der Kreisabschnitt (10) des zweiten Abschnitts (9) tangential in den ersten sich radial von der inneren Umfangsfläche (6) nach außen erstreckenden Abschnitt (7) übergeht.

6. Gas-Luft-Mischvorrichtung nach einem der vorigen Ansprüche, **dadurch gekennzeichnet, dass** die Gastaschen (5) in Umfangsrichtung gleichmäßig verteilt angeordnet sind.

7. Gas-Luft-Mischvorrichtung nach einem der vorigen Ansprüche, **dadurch gekennzeichnet, dass** die Gastaschen (5) eine Gesamtöffnungsfläche aufweisen, die 5 - 25% eines minimalen Strömungsquerschnitts der Venturiquerschnittsverengung (20) des Strömungsleitungskörpers (2) entspricht.

8. Gas-Luft-Mischvorrichtung nach einem der vorigen Ansprüche, **dadurch gekennzeichnet, dass** der Strömungsleitungskörper (2) einen in Richtung des Gas-Luft-Gemischauslasses (3) weisenden Erweiterungsabschnitt (11) mit sich gegenüber der Venturiquerschnittsverengung (20) vergrößerndem Strömungsquerschnitt aufweist und sich die Gastaschen (5) in einer axialen Längsrichtung des Strömungsleitungskörpers (2) über 20 - 80% der axialen Länge des Erweiterungsabschnitts (11) erstrecken.

9. Gas-Luft-Mischvorrichtung nach einem der vorigen Ansprüche, **dadurch gekennzeichnet, dass** sie zwischen acht und zwanzig Gastaschen (5) aufweist.

10. Gas-Luft-Mischvorrichtung nach einem der vorigen Ansprüche, **dadurch gekennzeichnet, dass** sie einteilig ausgebildet ist.

11. Gas-Luft-Mischvorrichtung nach einem der vorigen Ansprüche 1 oder 4 bis 10, **dadurch gekennzeichnet, dass** eine Wandstärke des Strömungsleitungskörpers (2) im Bereich des minimalen Strömungsquerschnitts der Venturiquerschnittsverengung (20) 0,2 - 2 mm beträgt.

## Claims

1. A gas-air mix device with a flow guide body (2) formed as a Venturi nozzle, which comprises an air flow inlet (3), a gas-air mixture outlet (4) as well as a combustion gas supply opening provided between the air flow inlet (3) and the gas-air mixture outlet (4) in the area of a Venturi cross section narrowing (20), wherein the combustion gas supply opening is formed by at least six individual gas pockets (5) distributed over the circumference of the flow guide body (2), spaced apart from one another and penetrating the flow guide body (2), and the gas pockets respectively comprise, proceeding from an inner circumferential surface (6) of the flow guide body (2), a first section (7) extending radially outward, in which inner wall surfaces (8) of the gas pockets (5) extend radially outward over predetermined length (t) at an angle of ±10° with respect to a radius of the flow guide body (2), wherein the gas pockets (5) comprise a radially outward extending second section (9) radially adjoining the first radial section (7), which penetrates the flow guide body (2) in radial direction up to the outer side thereof, wherein the second section (9), when viewed in a radial section at the Venturi cross section narrowing (20) of the flow guide body (2), is formed as a circular segment (10) with a radius R.

2. The gas-air mix device according to claim 1, **characterized in that** the inner wall surfaces (8) extend radially outward in the first radially outward extending section (7) of the gas pockets (5), proceeding from the inner circumferential surface (6) of the flow guide body (2) over the predetermined length (t) parallel to the radius of the flow guide body (2).

3. The gas-air mix device according to claim 1 or 2, **characterized in that** the predetermined length (t) of the inner wall surfaces (8) in the first radially outward extending section (7) of the gas pockets (5) is at least 0.2 mm and at most 10% of a minimum flow diameter (Dv) of the Venturi cross section narrowing (20) of the flow guide body (2), such that 0.2 mm ≤ t ≤ 0.1 Dv.

4. The gas-air mix device according to claim 1, **characterized in that** the radius R of the circular segment (10) has a magnitude which corresponds to 0.02 to 0.3 of the minimum flow diameter of the Venturi cross section narrowing (20) of the flow guide body (2).

5. The gas-air mix device according to claim 1 or 4, **characterized in that** the segment of a circular segment (10) of the second section (9) transitions tangentially into the first section (7) extending radially outward from the inner circumferential surface (6).

6. The gas-air mix device according to any one of the preceding claims, **characterized in that** the gas pockets (5) are arranged regularly distributed in circumferential direction.

7. The gas-air mix device according to any one of the preceding claims, **characterized in that** the gas pockets (5) have a total opening area which corresponds to 5-25% of a minimum flow cross section of the Venturi cross section narrowing (20) of the flow guide body (2).

8. The gas-air mix device according to any one of the preceding claims, **characterized in that** the flow guide body (2) has a widening section (11) pointing in the direction of the gas-air mixture outlet (3) having a flow cross section which increases with respect to the Venturi cross section narrowing (20), and **in that** the gas pockets (5) extend in an axial longitudinal direction of the flow guide body (2) over 20-80% of the axial length of the widening section (11).

9. The gas-air mix device according to any one of the preceding claims, **characterized in that** it comprises between eight and twenty gas pockets (5).

10. The gas-air mix device according to any one of the preceding claims, **characterized in that** it is formed as a single piece.

11. The gas-air mix device according to any one of claims 1 or 4 to 10, **characterized in that** a wall thickness of the flow guide body (2) in the area of the minimum cross section of the Venturi cross section narrowing (20) is 0.2-2 mm.

## Revendications

1. Dispositif de mélange pour gaz-air avec un corps de conduite d'écoulement (2) réalisé en tant que buse de Venturi, qui présente une entrée d'écoulement d'air (3), une sortie de mélange pour gaz-air (4) ainsi qu'une ouverture d'amenée de gaz combustible prévue dans la zone d'un rétrécissement de section transversale Venturi (20) entre l'entrée d'écoulement d'air (3) et la sortie de mélange pour gaz-air (4), dans lequel l'ouverture d'amenée de gaz combustible est réalisée par au moins six poches de gaz (5) individuelles, distribuées sur la circonférence du corps de conduite d'écoulement (2), espacées l'une de l'autre et traversant le corps de conduite d'écoulement (2), et les poches de gaz (5) présentent à partir d'une surface circonférentielle intérieure (6) du corps de conduite d'écoulement (2) respectivement une première section (7) s'étendant radialement vers l'extérieur, dans laquelle des surfaces de paroi intérieure (8) des poches de gaz (5) s'étendent radialement vers l'extérieur sur une longueur prédéterminée (t) selon un angle de ±10° par rapport à un rayon du corps de conduite d'écoulement (2), dans lequel les poches de gaz (5) présentent une deuxième section (9) se raccordant radialement à la première section (7) s'étendant radialement vers l'extérieur, qui traverse le corps de conduite d'écoulement (2) dans la direction radiale jusqu'à son côté extérieur, dans lequel la deuxième section (9) vue dans une coupe radiale au niveau du rétrécissement de section transversale Venturi (20) du corps de conduite d'écoulement (2) est réalisée en tant que segment de cercle (10) avec un rayon R.

2. Dispositif de mélange pour gaz-air selon la revendication 1, **caractérisé en ce que** les surfaces de paroi intérieure (8) s'étendent radialement vers l'extérieur dans la première section (7) s'étendant radialement vers l'extérieur des poches de gaz (5) à partir de la surface circonférentielle intérieure (6) du corps de conduite d'écoulement (2) sur la longueur prédéterminée (t) parallèlement au rayon du corps de conduite d'écoulement (2).

3. Dispositif de mélange pour gaz-air selon la revendication 1 ou 2, **caractérisé en ce que** la longueur prédéterminée (t) des surfaces de paroi intérieure (8) dans la première section (7) s'étendant radialement vers l'extérieur des poches de gaz (5) est d'au moins 0,2 mm et maximum 10 % d'un diamètre d'écoulement minimum (Dv) . du rétrécissement de section transversale Venturi (20) du corps de conduite d'écoulement (2), que 0,2 mm ≤ t ≤ 0,1 Dv.

4. Dispositif de mélange pour gaz-air selon la revendication 1, **caractérisé en ce que** le rayon R du segment de cercle (10) présente une taille, qui correspond à 0,02 à 0,3 du diamètre d'écoulement minimum du rétrécissement de section transversale Venturi (20) du corps de conduite d'écoulement (2).

5. Dispositif de mélange pour gaz-air selon la revendication 1 ou 4, **caractérisé en ce que** le segment de cercle (10) de la deuxième section (9) passe de manière tangente à la première section (7) s'étendant radialement de la surface circonférentielle intérieure (6) vers l'extérieur.

6. Dispositif de mélange pour gaz-air selon l'une quelconque des revendications précédentes, **caractérisé en ce que** les poches de gaz (5) sont distribuées uniformément dans la direction circonférentielle.

7. Dispositif de mélange pour gaz-air selon l'une quelconque des revendications précédentes, **caractérisé en ce que** les poches de gaz (5) présentent une surface d'ouverture totale, qui correspond à 5 - 25 % d'une section transversale d'écoulement minimum du rétrécissement de section transversale Venturi (20) du corps de conduite d'écoulement (2).

8. Dispositif de mélange pour gaz-air selon l'une quelconque des revendications précédentes, **caractérisé en ce que** le corps de conduite d'écoulement (2) présente une section d'élargissement (11) pointant en direction de la sortie de mélange pour gaz-air (3) avec section transversale d'écoulement croissant par rapport au rétrécissement de section transversale Venturi (20) et les poches de gaz (5) s'étendent dans une direction longitudinale axiale du corps de conduite d'écoulement (2) sur 20 - 80 % de la longueur axiale de la section d'élargissement (11).

9. Dispositif de mélange pour gaz-air selon l'une quelconque des revendications précédentes, **caractérisé en ce qu'**il présente entre huit et vingt poches de gaz (5).

10. Dispositif de mélange pour gaz-air selon l'une quelconque des revendications précédentes, **caractérisé en ce qu'**il est réalisé d'un seul tenant.

11. Dispositif de mélange pour gaz-air selon l'une quelconque des revendications précédentes 1 ou 4 à 10, **caractérisé en ce qu'**une épaisseur de paroi du corps de conduite d'écoulement (2) dans la zone de la section transversale d'écoulement minimum du rétrécissement de section transversale Venturi (20) est de 0,2 - 2 mm.
